# EUROPÄISCHE PATENTSCHRIFT

(11) **EP 3 268 586 B1**
(45) Veröffentlichungstag und Bekanntmachung des Hinweises auf die Patenterteilung: **08.04.2020**
(21) Anmeldenummer: 16708347.6
(22) Anmeldetag: 12.02.2016
(51) Int. Cl.: F01L 1/18

(54) **BETÄTIGUNGSHEBEL FÜR EINEN VENTILTRIEB EINES VERBRENNUNGSMOTORS SOWIE VENTILTRIEB MIT DEM BETÄTIGUNGSHEBEL**
ROCKER ARM FOR VALVE DRIVE IN AN INTERNAL COMBUSTION ENGINE AND VALVE DRIVE COMPRISING SUCH A ROCKER ARM
CULBUTEUR POUR COMMANDE DE SOUPAPE POUR MOTEUR À COMBUSTION INTERNE ET COMMANDE DE SOUPAPE COMPRENANT UN TEL CULBUTEUR

(30) Priorität: 12.03.2015 DE 102015204416
(43) Veröffentlichungstag der Anmeldung: 17.01.2018
(73) Patentinhaber: Schaeffler Technologies AG & Co. KG, 91074 Herzogenaurach (DE)
(72) Erfinder: OHNO, Shigeki, Sagamihara-city, Kanagawa 252-0222 (JP)
(86) Internationale Anmeldenummer: PCT/DE2016/200088
(87) Internationale Veröffentlichungsnummer: WO 2016/141931

(56) Entgegenhaltungen:
- EP-A2- 0 711 904
- DE-A1-102006 052 820
- JP-A- S5 987 209
- JP-A- S63 280 631

## Beschreibung

Die Erfindung betrifft einen Betätigungshebel für einen Ventiltrieb eines Verbrennungsmotors mit einem Hebelabschnitt, wobei der Hebelabschnitt eine Tragfläche zur Übertragung einer Ventilbetätigungsbewegung aufweist, und mit einem Schwenkabschnitt zur schwenkbaren Lagerung des Hebelabschnitts um eine Schwenkachse. Ferner betrifft die Erfindung einen Ventiltrieb mit mindestens einem derartigen Betätigungshebel.

Bei Brennkraftmaschinen, wie zum Beispiel kraftstoffbetriebenen Motoren von Fahrzeugen, werden die für die Verbrennung in den Zylindern notwendigen Kraftstoff-Luftgemische über Ventileinlässe zugeführt und Verbrennungsabgase über Ventilauslässe abgeführt. Die Ventileinlässe und -auslässe werden üblicherweise getaktet über Einlassventile und Auslassventile geöffnet und geschlossen. Zur Betätigung der Einlassventile und Auslassventile werden beispielsweise Nockenwellen eingesetzt. Zwischen Nocken der Nockenwellen und den Einlassventilen beziehungsweise Auslassventilen sind oftmals Hebel angeordnet, welche die Betätigungen übertragen.

Die JP S59 87209 A offenbart einen Kipphebel mit einem Substrat aus einem Faser-Leichtmetall-Kompositmaterial, das mit einer flammgespritzten Keramikschicht beschichtet ist.

In diesem Zusammenhang offenbart die Druckschrift DE 10 2006 052 820 A1 einen Schlepp- oder Kipphebel zur Betätigung eines Gaswechselventils einer Brennkraftmaschine. Der Schlepp- oder Kipphebel weist einen umgeformten Hebelkörper auf, der im Bereich eines ventilseitigen Armabschnitts mit Seitenwänden und einem Querbalken ein nach oben offenes Querschnittsprofil bildet, wobei auf einer Unterseite des Querbalkens eine Ventilbetätigungsfläche verläuft, die von zwei Längsstegen gesäumt ist. Der Querbalken und die Längsstege sind einstückig ausgebildet. Die Längsstege sind auf die Unterseite des Querbalkens gebogen und mit auf der Unterseite verlaufenden Kontaktflächen verschweißt.

Es ist Aufgabe der vorliegenden Erfindung, einen Betätigungshebel für einen Ventiltrieb eines Verbrennungsmotors vorzuschlagen, welcher sich durch ein besonders gutes Betriebsverhalten auszeichnet. Diese Aufgabe wird durch einen Betätigungshebel mit den Merkmalen des Anspruchs 1 sowie durch einen Ventiltrieb mit mindestens einem derartigen Betätigungshebel mit den Merkmalen des Anspruchs 10 gelöst. Bevorzugte oder vorteilhafte Ausführungsformen der Erfindung ergeben sich aus den Unteransprüchen, der nachfolgenden Beschreibung sowie den beigefügten Figuren.

Gegenstand der Erfindung ist somit ein Betätigungshebel, welcher für einen Ventiltrieb eines Verbrennungsmotors geeignet und/oder ausgebildet ist. Insbesondere ist der Betätigungshebel zur Betätigung eines Ventils, insbesondere eines Gaswechselventils, des Ventiltriebs für den Verbrennungsmotor ausgebildet. Bei dem Ventil kann es sich um ein Einlassventil oder um ein Auslassventil handeln. Der Verbrennungsmotor ist vorzugsweise als ein Traktionsmotor für ein Fahrzeug, insbesondere für einen Personenkraftwagen, Lastkraftwagen, Bus, etc. ausgebildet. Insbesondere ist der Verbrennungsmotor als ein Ottomotor oder als ein Dieselmotor realisiert. Über den Betätigungshebel wird das Öffnen und Schließen des Ventils in dem Verbrennungsmotor gesteuert beziehungsweise betätigt.

Der Betätigungshebel weist einen Hebelabschnitt auf, wobei der Hebelabschnitt eine Tragfläche zur Übertragung einer Ventilbetätigungsbewegung aufweist. Beispielsweise ist die Tragfläche als eine ebene Fläche oder ein ebener Flächenabschnitt ausgebildet, welcher eine Fläche von mindestens zehn Quadratmillimetern aufweist. Im eingebauten Zustand des Betätigungshebels ist die Kontaktfläche in Richtung des Ventils orientiert. Bei dem Hebelabschnitt handelt es sich insbesondere um einen ventilseitigen Hebelabschnitt.

Ferner weist der Betätigungshebel einen Schwenkabschnitt auf, welcher vorzugsweise mit dem Hebelabschnitt starr verbunden ist. Der Schwenkabschnitt ist zur schwenkbaren Lagerung des Hebelabschnitts um eine Schwenkachse geeignet und/oder ausgebildet. Der Schwenkabschnitt kann beispielsweise als eine Schwenkaufnahme ausgebildet sein, durch die eine mechanische Schwenkachse verläuft. Alternativ kann in dem Schwenkabschnitt auch ein Bolzen mit einer darauf angeordneten Rolle vorgesehen sein. Der Betätigungshebel ist um die Schwenkachse schwenkbar gelagert, wobei die Tragfläche vorzugsweise in einer Ebene angeordnet ist, zu der die Schwenkachse parallel verläuft oder in der die Schwenkachse angeordnet ist. Bei einem Schwenken des Betätigungshebels um die Schwenkachse wird der Hebelabschnitt mit der Kontaktfläche mit geschwenkt, wobei die Tragfläche die Ventilbetätigungsbewegung übertragen kann. Vorzugsweise wird die Ventilbetätigungsbewegung auf das Ventil übertragen.

Im Rahmen der Erfindung wird vorgeschlagen, dass der Betätigungshebel eine Keramikschicht aufweist, wobei die Keramikschicht auf der Tragfläche angeordnet ist und eine Kontaktfläche zur Übertragung der Ventilbetätigungsbewegung bildet. Insbesondere ist die Keramikschicht als eine verschleißfeste Schicht ausgebildet.

Durch die Anordnung der Keramikschicht auf der Tragfläche wird eine Kontaktfläche, insbesondere eine Ventilkontaktfläche, gebildet, welche eine im Vergleich zu dem Grundmaterial des Hebelabschnitts, insbesondere der Tragfläche, eine gesteigerte Härte, eine höhere mechanische Festigkeit, eine höhere Formbeständigkeit und/oder eine höhere Verschleißfestigkeit aufweist. Durch diese verbesserten mechanischen Eigenschaften wird erreicht, dass der Betätigungshebel auch bei längerem Einsatz nicht verschleißt oder sich mechanisch verformt, sodass ein Nachstellen des betätigten Ventils auch über eine lange Lebensdauer nicht notwendig ist. Der Betätigungshebel mit der Keramikschicht ermöglicht somit eine besonders zuverlässige und lang andauernde Funktion des Betätigungshebels und damit des Ventiltriebs.

Bei einer bevorzugten Ausführungsform der Erfindung ist die Kontaktfläche als eine Ventilkontaktfläche zur unmittelbaren Kontaktierung eines Ventilschafts des Ventils ausgebildet ist. Alternativ hierzu kann die Ventilbetätigungsbewegung über eines oder mehrere weitere Zwischenelemente auf das Ventil übertragen werden.

Bei einer bevorzugten Realisierung der Erfindung ist die Keramikschicht als eine thermisch aufgespritzte Keramikschicht ausgebildet. Das dieser Realisierung zugrunde liegende Verfahren des thermischen Spritzens ist ein Oberflächenbeschichtungsverfahren. Vorzugsweise erfolgt das thermische Spritzen gemäß der Definition der DIN EN 657. Bei dem Verfahren werden Zusatzstoffe, sogenannte Spritzzusätze, innerhalb oder außerhalb eines Spritzbrenners ab-, an-oder aufgeschmolzen, in einem Gasstrom in Form von Spritzpartikeln beschleunigt und auf die Oberfläche des zu beschichtenden Bauteils, in diesem Beispiel die Tragfläche, geschleudert. Die Bauteiloberfläche, in diesem Fall die Tragfläche, wird dabei nicht angeschmolzen und nur in geringem Maße thermisch belastet. Insbesondere ist die Temperatur der Tragfläche kleiner als 150°C. Dadurch wird eine ursprüngliche Form der Tragfläche nicht beeinträchtigt oder verformt. Eine Schichtbildung findet statt, da die Spritzpartikel beim Auftreffen auf die Bauteiloberfläche, in diesem Fall die Tragfläche, prozess- und materialabhängig abflachen, vorrangig durch mechanische Verklammerung haften bleiben und lagenweise die Spritzschicht aufbauen.

Die Keramikschicht wird durch keramische Werkstoffe, insbesondere oxidkeramische Werkstoffe, gebildet, wie zum Beispiel Aluminiumoxid, Magnesiumoxid, Zirkoniumoxid, Titandioxid oder Mehrstoffsysteme, wie Aluminiumtitanat, Mullit, etc. oder Dispersionskeramiken, wie mit Zirkonium verstärktes Aluminiumoxid. Besonders bevorzugt wird Zirkonoxid als keramischer Werkstoff für die Keramikschicht eingesetzt. Besonders bevorzugt wird die Keramikschicht plasmagespritzt oder flammgespritzt. Durch die Art der Aufbringung wird sichergestellt, dass die Verbindung zwischen der Keramikschicht und der Tragfläche belastungsgerecht ausgelegt ist. Die Schichtdicke der Keramikschicht beträgt vorzugsweise mehr als 50µm, insbesondere mehr als 80 µm und/oder vorzugsweise weniger als 150µm, insbesondere weniger als 120 µm.

Bei einer bevorzugten konstruktiven Realisierung der Erfindung ist der Betätigungshebel als ein Schwenkhebel ausgebildet. Insbesondere ist der Betätigungshebel als ein Schlepphebel oder als ein Kipphebel ausgebildet. Bei einem Schlepphebel erfolgt eine Betätigung des Schlepphebels auf dem Hebelabschnitt, sodass der Hebelabschnitt zwischen einem Betätigungsorgan, wie zum Beispiel einer Nocke einer Nockenwelle und einem Ventil angeordnet ist. Alternativ hierzu ist der Betätigungshebel als ein Kipphebel ausgebildet, welcher einen weiteren Hebelabschnitt aufweist, welcher auf der dem Hebelabschnitt abgewandten Seite des Schwenkabschnitts angeordnet ist und mit diesem starr verbunden ist. Bei einem Kipphebel wird die Betätigung wippenartig auf der Seite des weiteren Hebelabschnitts eingeleitet.

Bei einer bevorzugten konstruktiven Realisierung der Erfindung weist der Hebelabschnitt einen Querbalkenbereich auf, wobei sich der Querbalkenbereich in axialer Richtung und insbesondere parallel zur Schwenkachse erstreckt. Ferner weist der Hebelabschnitt Führungsarmbereiche auf, welche eine axial-seitliche Begrenzung auf der Kontaktfläche bilden. Die Kontaktfläche ist auf dem Querbalkenbereich angeordnet. Vorzugsweise bilden die Führungsarmbereiche Seitenstege zu dem Querbalkenbereich. Insbesondere sind die Führungsarmbereiche zur seitlichen Führung des Ventils ausgebildet.

Bei einer bevorzugten Realisierung der Erfindung weist der Betätigungshebel einen Grundkörper auf, wobei der Grundkörper als ein Umformteil ausgebildet ist. Besonders bevorzugt ist das Umformteil als ein Blechumformteil ausgebildet. Im Speziellen ist das Blechumformteil als ein Stanzbiegeteil ausgebildet. Besonders bevorzugt ist das Umformteil aus Stahl, z.B. aus 16MnCr5 als Grundmaterial ausgebildet. Die Kombination einer Keramikschicht und dem Umformteil aus Stahl ist besonders vorteilhaft, das das Umformteil kostengünstig herstellbar ist, jedoch die Tendenz hat, sich bei einer zu hohen Temperaturbelastung zu verformen. Durch das thermische Spritzen der Keramikschicht kann erreicht werden, dass die Keramikschicht fest auf der Tragfläche haftet, der Grundkörper sich nicht verformt oder verzieht und zugleich die Herstellung des Betätigungshebels kostengünstig ist.

Es ist bevorzugt vorgesehen, dass das Umformteil die Führungsarmbereiche und den Querbalkenbereich umfasst. Insbesondere sind die Führungsarmbereiche und der Querbalkenbereich mit dem Umformteil einstückig und/oder einmaterialig ausgebildet. In dieser konstruktiven Ausgestaltung ist der Betätigungshebel aufgrund der wenigen Baueinzelteile besonders einfach zu fertigen.

Konstruktiv betrachtet ist es bevorzugt, dass das Umformteil zwei Seitenwangenbereiche aufweist, welche sich von dem Hebelabschnitt über den Schwenkabschnitt und optional ergänzend über den weiteren Hebelabschnitt erstrecken. Vorzugsweise sind die Seitenwangenbereiche gleich zu einer Radialebene zu der Schwenkachse ausgerichtet. In dem Schwenkabschnitt weisen die Seitenwangenabschnitte jeweils eine Aufnahme, wie z.B. eine Durchgangsöffnung zur Aufnahme und/oder mechanischen Kopplung einer Schwenkeinrichtung, wie z.B. von einer mechanischen Schwenkachse oder einem Schwenkbolzen auf. Der Querbalkenbereich erstreckt sich zwischen den zwei Seitenwangenbereichen, wobei dieser die Seitenwangenbereiche einstückig verbindet. Insbesondere ist der Hebelabschnitt in einem Querschnitt senkrecht zu dessen Längserstreckung u-förmig ausgebildet, wobei die Seitenwangenbereiche die freien Schenkel und der Querbalkenbereich den Verbindungsschenkel bilden. Die Kontaktfläche ist auf einer Seite des Querbalkenbereichs angeordnet, die von den Seitenwangenbereichen abgewandt ist. Die Führungsarmbereiche sind als Verlängerungen der Seitenwangenbereiche ausgebildet und umgebogen, so dass diese auf dem Querbalkenbereich aufliegen oder nahezu aufliegen. Optional können die Führungsarmbereiche an den freien Enden mit den Seitenwangenbereichen zur Positionsfixierung verbunden, insbesondere verschweißt sein.

Bei einer möglichen Ausgestaltung weist das Umformteil einen bzw. den weiteren Hebelabschnitt auf, wobei der Schwenkabschnitt zwischen dem Hebelabschnitt und dem weiteren Hebelabschnitt angeordnet ist. Insbesondere ist der Betätigungshebel als ein gerader Hebel ausgebildet, so dass der Hebelabschnitt, Gelenkabschnitt und weiterer Hebelabschnitt eine Linie bilden. Der weitere Hebelabschnitt weist einen Verbindungsbereich auf, wobei sich der Verbindungsbereich in axialer Richtung zwischen den Seitenwangenbereichen erstreckt und diese einstückig miteinander verbindet. Vorzugsweise ist der weitere Hebelabschnitt in einem Querschnitt senkrecht zu der Längserstreckung des Betätigungshebels u-förmig ausgebildet, wobei die zwei Seitenwangenbereiche die freien Schenkel und der Verbindungsbereich den Verbindungsschenkel bilden. In dem Verbindungsbereich ist eine Aufnahmestruktur für ein Betätigungselement, wie z.B. einen Betätigungsstössel angeordnet, insbesondere umformtechnisch eingeformt.

Ein weiterer Gegenstand der Erfindung betrifft einen Ventiltrieb für einen Verbrennungsmotor, wobei der Ventiltrieb mindestens ein Ventil sowie mindestens einen Betätigungshebel aufweist, wie dieser zuvor beschrieben wurde beziehungsweise nach einem der vorhergehenden Ansprüche. In dem Ventiltrieb ist vorgesehen, dass das Ventil über den Betätigungshebel betätigt wird. Prinzipiell ist es möglich, dass der Betätigungshebel das Ventil unter Zwischenschaltung von Zwischenelementen betätigt. Es ist jedoch besonders bevorzugt, dass der Betätigungshebel das Ventil unmittelbar kontaktiert, sodass ein freies Ende des Ventilschafts des Ventils in einem körperlichen Kontakt mit der Keramikschicht des Betätigungshebels steht. Auf diese Weise können die Vorteile der Keramikschicht besonders gut genutzt werden.

Weitere Merkmale, Vorteile und Wirkungen der Erfindung ergeben sich aus der nachfolgenden Beschreibung eines bevorzugten Ausführungsbeispiels der Erfindung sowie der beigefügten Figuren. Dabei zeigen:
- Figur 1: eine schematische dreidimensionale Darstellung eines Betätigungshebels für einen Ventiltrieb eines Verbrennungsmotors als ein Ausführungsbeispiel der Erfindung;
- Figur 2: der Betätigungshebel in der Figur 1 in einer schematischen Draufsicht von der Unterseite.

In der Figur 1 ist ein Betätigungshebel 1 für einen Ventiltrieb eines Verbrennungsmotors als ein erstes Ausführungsbeispiel der Erfindung dargestellt. Der Betätigungshebel 1 kann in einen Schwenkabschnitt 2, einen ventilseitigen Hebelabschnitt 3 und - in diesem Ausführungsbeispiel - in einen weiteren Hebelabschnitt 4 unterteilt werden. Hebelabschnitt 3, Schwenkabschnitt 2 und weiterer Hebelabschnitt 4 sind in einer Linie hintereinander angeordnet und einstückig miteinander verbunden. Der Betätigungshebel 1 kann um eine Schwenkachse 5, welche durch den Schwenkabschnitt 2 verläuft, geschwenkt werden, sodass Hebelabschnitt 3 und weiterer Hebelabschnitt 4 sich wippenartig um die Schwenkachse 5 bewegen.

In dem weiteren Hebelabschnitt 4 ist eine Aufnahmestruktur 6, in diesem Beispiel eine halbrunde Aufnahmestruktur 6, zum Beispiel für einen Stößel, angeordnet. In dem Schwenkabschnitt 2 ist ein koaxial zu der Schwenkachse 5 verlaufender Schwenkbolzen 16 angeordnet, auf den eine Rolle 7 aufgesetzt ist. Die Rolle 7 kann auf einem nicht dargestellten Abstützelement angeordnet werden, sodass der Betätigungshebel 1 um die Schwenkachse 5 geschwenkt werden kann.

Der Hebelabschnitt 3 weist eine Kontaktfläche 8 auf, welche eben oder leicht gekrümmt ausgebildet ist und sich im Wesentlichen in einer Ebene erstreckt, die parallel zu der Schwenkachse 5 ausgerichtet ist.

Funktional betrachtet kann eine Ventilbetätigungsbewegung über die Aufnahmestruktur 6 des weiteren Hebelabschnitts 4 eingeleitet werden, sodass der Betätigungshebel 1 um die Schwenkachse 5 geschwenkt wird und die Ventilbetätigungsbewegung über die Kontaktfläche 8 auf das freie Ende eines nicht dargestellten Ventilschafts eines Ventils übertragen wird, um dieses zu steuern, insbesondere zu öffnen oder zu schließen. Die Kontaktfläche 8 dient damit zur Übertragung einer Ventilbetätigungsbewegung auf das nicht-dargestellte Ventil und bildet damit eine Ventilkontaktfläche.

Konstruktiv betrachtet weist der Betätigungshebel 1 einen Grundkörper 9 auf, welcher als ein Umformteil, insbesondere als ein Blechumformteil aus 16MnCr5, ausgebildet ist. Der Grundkörper 9 weist zwei Seitenwangen 10a, b auf, welche sich gleichgerichtet zu einer Radialebene zu der Schwenkachse 5 erstrecken. Die Seitenwangen 10a, b tragen den Schwenkbolzen 16, sodass der Schwenkbolzen 16 die Seitenwangen 10a, b in dem Schwenkabschnitt 2 gegeneinander abstützt.

In dem weiteren Hebelabschnitt 4 sind die Seitenwangen 10a, b über einen Verbindungsbereich 11 einstückig miteinander verbunden, wobei in dem Verbindungsbereich 11 die Aufnahmestruktur 6 eingebracht und in diesem Fall eingeformt ist.

In dem Hebelabschnitt 3 sind die Seitenwangen 10a, b über einen Querbalkenbereich 12 einstückig verbunden, welcher sich von einer Seitenwange 10a zu der anderen Seitenwange 10b erstreckt und eine Tragfläche 13 für die Kontaktfläche 8 bereitstellt. Auf der Tragfläche 13 ist zumindest bereichsweise eine Keramikschicht 14 flächig aufgebracht, welche die Kontaktfläche 8 bildet.

Die Keramikschicht 14 ist durch ein thermisches Spritzen aufgebracht, beispielsweise wird die Keramikschicht 14 plasmagespritzt oder flammgespritzt und weist eine Dicke von ca. 100 µm auf und ist z.B. aus Zirkoniumoxid gebildet. Die Keramikschicht 14 bildet einen Verschleißschutz der Kontaktfläche 8.

Die Seitenwangen 10a, b gehen einstückig in Führungsarmbereiche 15a, b über, welche ausgehend von einer Oberseite der Seitenwangen 10a, b zweifach umgebogen sind und axiale Seitenbegrenzungen, Seitenstege oder Seitenwände für die Kontaktfläche 8 bilden. Über die Führungsarmbereiche 15a, b wird der Betätigungshebel 1 relativ zu dem Ventilschaft des Ventils in axialer Richtung zu der Schwenkachse geführt. Die freien Enden der Führungsarmbereiche 15a sind mit dem Grundkörper 9, insbesondere mit einem Abschnitt der Seitenwangen 10a, b stoffschlüssig, zum Beispiel durch Verschweißen, verbunden.

Die Figur 2 zeigt den Betätigungshebel 1 der Figur 1 in einer schematischen Draufsicht von der Unterseite. In dieser Ansicht ist zu erkennen, dass die Seitenwangenbereiche15 a, b deckungsgleich zu den Seitenwangenbereichen 10 a, b angeordnet sind und die mit einer unterbrochenen Linie angedeutete Kontaktfläche 8 mit der Keramikschicht 14 in axialer Richtung zu der Schwenkachse 5 seitlich begrenzen.

### Bezugszeichenliste

- 1: Betätigungshebel
- 2: Schwenkabschnitt
- 3: Hebelabschnitt
- 4: weiterer Hebelabschnitt
- 5: Schwenkachse
- 6: Aufnahmestruktur
- 7: Rolle
- 8: Kontaktfläche
- 9: Grundkörper
- 10 a, b: Seitenwangenbereiche
- 11: Verbindungsbereich
- 12: Querbalkenbereich
- 13: Tragfläche
- 14: Keramikschicht
- 15 a, b: Führungsarmbereiche
- 16: Schwenkbolzen

## Patentansprüche

1. Betätigungshebel (1) für einen Ventiltrieb eines Verbrennungsmotors mit einem Hebelabschnitt (3), wobei der Hebelabschnitt (3) eine Tragfläche (13) zur Übertragung einer Ventilbetätigungsbewegung aufweist, und
mit einem Schwenkabschnitt (2) zur schwenkbaren Lagerung des Hebelabschnitts (3) um eine Schwenkachse (5), wobei der Betätigungs-hebel (1) eine thermisch aufgespritzte Keramikschicht (14) mit einer Schichtdicke von mehr als 50 µm und weniger als 120 µm aufweist, wobei die Keramikschicht (14) auf der Tragfläche (13) angeordnet ist und eine Kontaktfläche (8) zur Übertragung der Ventilbetätigungsbewegung bildet, wobei der Hebelabschnitt (3) einen Querbalkenbereich (12) und Führungsarmbereiche (15a, 15b) aufweist, wobei sich der Querbalkenbereich (12) in axialer Richtung zu der Schwenkachse (5) erstreckt, wobei die Kontaktfläche (8) auf dem Querbalkenbereich (12) angeordnet ist und wobei die Führungsarmbereiche (15a, 15b) eine axiale Begrenzung in Bezug auf die Kontaktfläche (8) bilden, wobei der Betätigungshebel (1) einen Grundkörper (9) aufweist, wobei der Grundkörper (9) als ein Blechumformteil aus Stahl ausgebildet ist, welches die Führungsarmbereiche (15a, 15b) und den Querbalkenbereich (12) einstückig umfasst, und wobei das Blechumformteil zwei Seitenwangenbereiche (10a, 10b) aufweist, wobei die Seitenwangenbereiche (10a, 10b) im Schwenkabschnitt (2) jeweils eine Aufnahme für eine Schwenkeinrichtung (7, 16) aufweisen, wobei der Querbalkenbereich (12) die zwei Seitenwangenbereiche (10a, 10b) in axialer Richtung zu der Schwenkachse (5) verbindet und/oder überbrückt und wobei die Führungsarmbereiche (15a, 15b) als Verlängerungen der Seitenwangenbereiche (10a, 10b) ausgebildet sind, welche derart gebogen sind, dass diese die axialen Begrenzungen der Kontaktfläche (8) bilden.

2. Betätigungshebel (1) nach Anspruch 1, wobei die Keramikschicht (14) durch Plasmaspritzen ausgebildet ist.

3. Betätigungshebel (1) nach Anspruch 1 oder 2, wobei die Kontaktfläche (8) als eine Ventilkontaktfläche zur unmittelbaren Kontaktierung eines Ventils ausgebildet ist.

4. Betätigungshebel (1) nach einem der vorhergehenden Ansprüche wobei der Betätigungshebel (1) als ein Schlepphebel oder als ein Kipphebel ausgebildet ist.

5. Betätigungshebel (1) nach einem der vorhergehenden Ansprüche, wobei der Betätigungshebel (1) einen weiteren Hebelabschnitt (4) aufweist, wobei der weitere Hebelabschnitt (4) einen Verbindungsbereich (11) aufweist, wobei sich der Verbindungsbereich (11) in axialer Richtung zu der Schwenkachse (5) erstreckt und die zwei Seitenwangenbereiche (10 a, b) in axialer Richtung zu der Schwenkachse (5) verbindet und/oder überbrückt, wobei in dem Verbindungsbereich (11) eine Aufnahmestruktur (6) für ein Betätigungselement angeordnet ist und wobei das Umformteil den weiteren Hebelabschnitt (4) umfasst.

6. Betätigungshebel (1) nach einem der vorhergehenden Ansprüche, wobei die Keramikschicht (14) aus Zirkonoxid gebildet ist.

7. Betätigungshebel (1) nach einem der vorhergehenden Ansprüche, wobei das Blechumformteil aus Stahl der Zusammensetzung 16MnCr5 gebildet ist.

8. Ventiltrieb für einen Verbrennungsmotor mit mindestens einem Ventil sowie mit mindestens einem Betätigungshebel (1) nach einem der vorhergehenden Ansprüche zur Betätigung des Ventils.

## Claims

1. A rocker arm (1) for a valve drive of an internal combustion engine having a rocker arm portion (3), wherein the rocker arm portion (3) has a support surface (13) for transmitting a valve actuating movement, and
having a pivoting portion (2) for the pivotable mounting of the rocker arm portion (3) about a pivot axis (5), wherein the rocker arm (1) has a thermally sprayed-on ceramic layer (14) with a layer thickness of more than 50 µm and less than 120 µm, wherein the ceramic layer (14) is arranged on the support surface (13) and forms a contact surface (8) for transmitting the valve actuating movement, wherein the rocker arm portion (3) has a transverse beam region (12) and guide arm regions (15a, 15b), wherein the transverse beam region (12) extends in the axial direction relative to the pivot axis (5), wherein the contact surface (8) is arranged on the transverse beam region (12) and wherein the guide arm regions (15a, 15b) form an axial boundary with respect to the contact surface (8), wherein the rocker arm (1) has a base body (9), wherein the base body (9) is designed as a formed sheet-metal part made of steel, which integrally comprises the guide arm regions (15a, 15b) and the transverse beam region (12), and wherein the formed sheet-metal part has two side-wall regions (10a, 10b), wherein, in the pivoting portion (2), the side-wall regions (10a, 10b) each have a holder for a pivoting device (7, 16), wherein the transverse beam region (12) connects and/or bridges the two side-wall regions (10a, 10b) in the axial direction relative to the pivot axis (5), and wherein the guide arm portions (15a, 15b) are formed as extensions (10a, 10b) of the side-wall regions, which are bent in such a way that they form the axial boundaries of the contact surface (8).

2. The rocker arm (1) according to claim 1, wherein the ceramic layer (14) is formed by plasma spraying.

3. The rocker arm (1) according to claim 1 or 2, wherein the contact surface (8) is designed as a valve contact surface for directly contacting a valve.

4. The rocker arm (1) according to any one of the preceding claims, wherein the rocker arm (1) is designed as a cam follower or as a rocker lever.

5. The rocker arm (1) according to any one of the preceding claims, wherein the rocker arm (1) has an additional rocker arm portion (4), the additional rocker arm portion (4) having a connecting region (11), wherein the connecting region (11) extends in the axial direction relative to the pivot axis (5) and connects and/or bridges the two side-wall regions (10 a, b) in the axial direction relative to the pivot axis (5), wherein a holder structure (6) for an actuator element is arranged in the connection region (11) and wherein the formed part comprises the additional rocker arm portion (4).

6. The rocker arm (1) according to any one of the preceding claims, wherein the ceramic layer (14) is formed of zirconia.

7. The rocker arm (1) according to any one of the preceding claims, wherein the formed sheet-metal part is made of steel having the composition 16MnCr5.

8. A valve drive for an internal combustion engine, having at least one valve and at least one rocker arm (1) according to any one of the preceding claims for actuating the valve.

## Revendications

1. Culbuteur (1) pour une commande de soupape d'un moteur à combustion interne avec une partie levier (3), la partie levier (3) ayant une surface de support (13) pour transmettre un mouvement d'actionnement de soupape et
avec une partie pivotante (2) pour le montage pivotant de la partie levier (3) autour d'un axe de pivotement (5), dans lequel le culbuteur (1) présente une couche de céramique pulvérisée thermiquement (14) avec une épaisseur de couche supérieure à 50 µm et inférieure à 120 µm, dans lequel la couche de céramique (14) est agencée sur la surface de support (13) et forme une surface de contact (8) pour transmettre le mouvement d'actionnement de la soupape, dans lequel la partie levier (3) présente une région de barre transversale (12) et des régions de bras de guidage (15a, 15b), la région de barre transversale (12) s'étendant dans la direction axiale jusqu'à l'axe de pivotement (5), la surface de contact (8) étant agencée sur la région de barre transversale (12) et dans lequel les régions de bras de guidage (15a, 15b) forment une limite axiale par rapport à la surface de contact (8), dans lequel le culbuteur (1) a un corps de base (9), le corps de base (9) étant réalisé sous la forme d'une pièce façonnée en tôle d'acier, qui comprend les régions de bras de guidage (15a, 15b) et la région de barre transversale (12) d'un seul tenant et la pièce façonnée en tôle présentant deux régions de paroi latérale (10a, 10b), les régions de paroi latérale (10a, 10b) présentant chacune, dans la section pivotante (2), un réceptacle pour un dispositif pivotant (7, 16), la région de barre transversale (12) reliant et/ou pontant les deux régions de paroi latérale (10a, 10b) dans la direction axiale à l'axe de pivotement (5) et les régions de bras de guidage (15a, 15b) étant formées comme des extensions des régions de paroi latérale (10a, 10b), lesquelles sont courbées de manière à former les limites axiales de la surface de contact (8).

2. Culbuteur (1) selon la revendication 1, dans lequel la couche de céramique (14) est formée par pulvérisation au plasma.

3. Culbuteur (1) selon la revendication 1 ou 2, dans lequel la surface de contact (8) est conçue comme une surface de contact de soupape pour un contact direct avec une soupape.

4. Culbuteur (1) selon l'une des revendications précédentes, dans lequel le culbuteur (1) est conçu en tant que levier oscillant ou en tant que levier basculant.

5. Culbuteur (1) selon l'une des revendications précédentes, dans lequel le culbuteur (1) présente une autre partie levier (4), dans lequel l'autre partie levier (4) présente une région de liaison (11), la région de liaison (11) s'étendant en direction axiale vers l'axe de pivotement (5) et relie et/ou ponte les deux régions de paroi latérale (10a, b) dans la direction axiale à l'axe de pivotement (5), dans lequel une structure de logement (6) est conçue pour un actionneur dans la région de liaison (11) et dans lequel la pièce façonnée comprend l'autre partie levier (4).

6. Culbuteur (1) selon l'une des revendications précédentes, dans lequel la couche de céramique (14) est formée de zircone.

7. Culbuteur (1) selon l'une des revendications précédentes, dans lequel la pièce façonnée en tôle est en acier de la composition 16MnCr5.

8. Commande de soupape pour un moteur à combustion interne ayant au moins une soupape et au moins un culbuteur (1) selon l'une des revendications précédentes pour actionner la soupape.
